# EUROPÄISCHE PATENTSCHRIFT

(11) **EP 1 786 715 B1**
(45) Veröffentlichungstag und Bekanntmachung des Hinweises auf die Patenterteilung: **11.11.2009**
(21) Anmeldenummer: 05778296.3
(22) Anmeldetag: 07.09.2005
(51) Int. Cl.: B65H 59/22

(54) **FADENBREMSVORRICHTUNG**
THREAD TENSIONER
DISPOSITIF TENDEUR DE FIL

(30) Priorität: 10.09.2004 DE 102004043867
(43) Veröffentlichungstag der Anmeldung: 23.05.2007
(73) Patentinhaber: IRO AB, 523 22 Ulricehamn (SE)
(72) Erfinder: COMOTTO, Renato, I-13051 Biella/Vandorno (IT)
(74) Vertreter: Grünecker, Kinkeldey, Stockmair & Schwanhäusser Anwaltssozietät
(86) Internationale Anmeldenummer: PCT/EP2005/009619
(87) Internationale Veröffentlichungsnummer: WO 2006/027233

(56) Entgegenhaltungen:
- EP-A- 0 622 485
- EP-A- 0 961 393
- EP-A- 1 072 707
- EP-A- 1 095 893
- BE-A3- 1 004 027
- DE-U1- 8 713 749
- FR-A- 1 200 676
- FR-A- 2 300 734
- US-A- 4 641 688
- US-A- 4 875 506
- US-A- 5 343 899
- US-A- 5 363 883

## Beschreibung

Die Erfindung betrifft eine Fadenbremsvorrichtung der im Oberbegriff des Patentanspruchs 1 und des Patentanspruchs 2 angegebenen Art.

Bei der aus EP-A-1 072 707 bekannten Fadenbremsvorrichtung ist das durch die einstellbare Magnetanpresskraft gegen das erste stationäre Bremselement anpressbare zweite Bremselement bogenförmig und flexibel und mit beiden Bogenenden in einem starren Stab festgelegt, der mit der Magnetarmatur spielfrei verbunden ist. Das flexible zweite Bremselement definiert eine Federanordnung, deren den Anpressdruck des zweiten Bremselementes gegen das erste Bremselement erzeugende Federkraft durch einen elektrischen Linearmotor gesteuert wird. Damit der Linearmotor den vorgesehenen Arbeitshub seines Rotors auszuführen vermag, darf die Federkraft nicht größer sein als die jeweils eingestellte maximale Magnetanpresskraft, weil sonst der Linearmotor die Federkraft nicht überwinden und keinen Hub ausführen könnte. Wie sich die Fadenbremsvorrichtung bei Durchgang eines Knotens im Faden durch die Fadenbremszone zwischen den ersten und zweiten Bremselementen verhält, wird nicht offenbart.

Bei der aus EP-A-0 961 393, Fig. 3, bekannten Fadenbremsvorrichtung ist zum Einstellen einer Ausgangsstellung des mit der Magnetarmatur verbundenen zweiten Bremselementes eine Rückstellfeder vorgesehen, die die Magnetarmatur in Richtung zu einem den Anschlag dämpfenden elastischen Teil beaufschlagt. Wie sich die Fadenbremsvorrichtung bei Durchgang eines Knotens im Faden verhält, wird nicht offenbart.

Bei der aus DE-U-87 13 749 bekannten Fadenbremsvorrichtung ist die Magnetarmatur eine Spule, die relativ zu stabförmigen Permanentmagneten verstellbar ist und mit dem zweiten Bremselement verbunden wird. Zwischen der Spule und einer Bremsbacke des zweiten Bremselementes ist ein Gummipuffer angebracht. Wie sich die Fadenbremsvorrichtung bei Durchgang eines Knotens im Faden verhält, wird nicht offenbart.

Die aus US 5 979 810 (DE 195 31 579 B1) bekannte Fadenbremsvorrichtung weist tellerförmige Bremselemente auf. Das erste Bremselement wird vom zweiten Bremselement mit der einstellbaren Magnetanpresskraft gegen den stationären Anschlag gepresst. Der abstoßende Magnet ist an der dem ersten Bremselement abgewandten Hinterseite des zweiten Bremselements angeordnet und beaufschlagt die im zweiten Bremselement angeordnete Magnetarmatur. Die Magnetanpresskraft kann bei laufendem Faden und stufenlos verändert werden. Im Falle einer Verdickung oder eines Knotens im Faden muss die Masse des zweiten Bremselementes zusammen mit der Masse der Magnetarmatur und gegen die abstoßende Magnetkraft des Magneten von dem am stationären Anschlag abgestützten ersten Bremselement weggedrückt werden. Aufgrund der Trägheit der großen Masse speziell der Magnetarmatur entsteht ein momentaner Fadenspannungsanstieg, der zum Reißen des Fadens führen kann.

Bei der aus US 6 161 595 A bekannten Fadenbremsvorrichtung ist das erste Bremselement an einem stationären Magnetkörper vorgesehen. Das zweite Bremselement ist relativ zum ersten Bremselement beweglich und wird durch das erste Bremselement hindurch durch einen Magneten mit ziehender Magnetkraft beaufschlagt. Bei Durchgang eines Knotens im Faden wird das zweite Bremselement gegen die Magnetkraft vom ersten Bremselement weg bewegt, wobei sich die für die Stärke der Magnetkraft entscheidende Spaltweite ändert, selbst wenn das zweite Bremselement nur seitlich kippt. Diese momentane Vergrößerung der Spaltweite verringert die Magnetkraft deutlich, so dass der Bremseffekt verringert wird und das zweite Bremselement nach Durchgang des Knotens mit einem kritischen Einschwingvorgang relativ verzögert in die Ausgangsposition zurückkehrt. Bei dickem Fadenmaterial findet die Rückstellung sehr langsam und mit einem deutlichen Einschwingen statt.

Bei der aus WO03/033385 A1 bekannten Fadenbremsvorrichtung ist das erste Bremselement an einem stationären Magnetkörper vorgesehen. Das zweite Bremselement ist in einem über den Magnetkörper greifenden Klappdeckel eigenbeweglich gehalten und wird durch das erste Bremselement hindurch mit ziehender Magnetkraft beaufschlagt und gegen das erste Bremselement angepresst. Bei Durchgang einer Verdickung oder eines Knotens im Faden wird das zweite Bremselement gegen die ziehende Magnetkraft abgehoben, wodurch die Stärke der Magnetkraft reduziert wird und sich der Bremseffekt verändert. Speziell bei dickem Fadenmaterial kann sich die Rückstellung des zweiten Bremselementes nach Durchgang eines Knotens oder einer Verdickung verzögern oder mit einem Einschwingvorgang ablaufen, während dessen der Bremseffekt variiert.

Der Erfindung liegt die Aufgabe zugrunde, eine Fadenbremsvorrichtung der eingangs genannten Art anzugeben, die Verdickungen und Knoten im Faden ohne Gefahr für den Faden passieren lässt, den Bremseffekt dabei nicht spürbar verändert, und nach Durchgang des Knotens oder der Verdickung unmittelbar wieder den ursprünglichen Bremseffekt einstellt. Die Fadenbremsvorrichtung soll insbesondere für dicke Fadenqualitäten geeignet sein.

Die gestellte Aufgabe wird erfindungsgemäß entweder mit den Merkmalen des Anspruchs 1 oder mit den Merkmalen des nebengeordneten Anspruchs 2 gelöst.

Die Funktion der erfindungsgemäßen Fadenbremsvorrichtung berücksichtigt das Phänomen, dass ein bei laufendem Faden mit relativ hoher Geschwindigkeit die Fadenbremszone passierender Knoten (oder eine Verdickung) einen relativ hochfrequenten momentanen Energieimpakt quer zur Fadenlaufrichtung erzeugt. Auf das Auftreten des Energieimpakts spricht entweder gemäß Anspruch 1 das erste Bremselement unter Abheben vom stationären Anschlag gegen die Federkraft nachgebend an, während das zweite Bremselement und die Masse der Magnetarmatur trägheitsbedingt nicht nennenswert reagieren, oder gibt gemäß Anspruch 2 das zweite Bremselement gegen die Federkraft nach, während die Magnetarmatur dank ihrer großen Masse nicht nennenswert reagiert. In jedem Fall ist sichergestellt, dass der Bremseffekt beim Durchgang des Knotens nicht spürbar verringert wird, weil die eingestellte Magnetanpresskraft bzw. die Federkraft im Wesentlichen unvermindert wirksam bleibt. Ferner kehrt das ausgelenkte Bremselement, da es nach wie vor unter unverminderter Krafteinwirkung der Federkraft steht, nach Durchgang des Knotens unmittelbar und ohne Einschwingen in die Ausgangsposition zurück. Die Fadenbremsvorrichtung ist mit dieser Bauweise für praktisch alle Fadenqualitäten gleichermaßen geeignet, ganz speziell jedoch für dickes Fadenmaterial, das bei Durchgang eines Knotens oder einer Verdickung eine beträchtliche Lüftbewegung erzeugt. Die Masse des jeweiligen Bremselementes ist so gering ausgelegt, dass sie durch den Energieimpakt des Knotens verlagerbar ist, während sich die wesentlich größere Masse der Magnetarmatur unter dem Einfluss dieses Energieimpaktes nicht verlagert.

Gemäß Anspruch 1 wird bei einem Knoten die Masse des ersten Federelementes gegen die Federkraft verlagert, während die Magnetarmatur mit dem zweiten Bremselement zumindest im Wesentlichen bewegungslos verharrt. Während der normalen Bremsung des Fadens ohne einen Knoten oder eine Verdickung bleibt das erste Federelement unter der Federkraft am stationären Anschlag gehalten, so dass es für das zweite Bremselement wie eine stationäre Bremsfläche agiert.

Gemäß Anspruch 2 bildet die zwischen dem zweiten Bremselement und der Magnetarmatur vorgesehen Federanordnung bei Durchgang eines Knotens eine Massenentkopplung, so dass das zweite Bremselement bei im Wesentlichen bewegungslos verharrender Magnetarmatur von dem Knoten gegen die Federkraft und relativ zur Magnetarmatur verlagert wird.

In beiden Fällen verändert sich bei Durchgang eines Knotens der zuvor eingestellte Bremseffekt nicht. Außerdem kehrt das verlagerte Bremselement nach Durchgang eines Knotens unmittelbar in die Ausgangsposition zurück, da es von der gegebenenfalls sogar erhöhten Federkraft bzw. der Federkraft und der eingestellten Magnetanpresskraft belastet bleibt.

Zweckmäßig ist die Fadenbremse eine gesteuerte Blattfederbremse, in der das erste Bremselement eine Blattfeder ist, und das zweite Bremselement ein eine Bremsfläche bildender Körper.

Es könnte sich hierbei auch um eine andere Art einer gesteuerten Fadenbremse handeln, deren erstes und/oder zweites Bremselement nicht auf einer Blattfeder basiert, sondern beispielsweise starr ist.

Die Blattfeder ist zweckmäßig J-förmig mit einem frei auskragenden Ende ausgebildet, und ist mit dem J-Haken an einem, vorzugsweise drehverstellbaren, Widerlager verankert. Von dem Widerlager wird die Federkraft erzeugt, mit der die Blattfeder an den stationären Anschlag angepresst wird, so dass sich die Blattfeder bei normalem Bremsbetrieb wie eine stationäre Bremsfläche verhält bzw. den stationären Anschlag auch bei maximal eingestellter Magnetanpresskraft nicht nennenswert verlässt. Mittels eines drehverstellbaren Widerlagers lässt sich z.B. die wirksame Federkraft nach Bedarf einstellen.

Das zweite Bremselement ist zweckmäßig ein U-förmiger Körper, der starr oder federnd sein kann, z.B. ein Blattfederkörper, der in einer Führung in etwa in Richtung der einstellbaren Magnetanpresskraft beweglich gehaltert ist. Die Führung positioniert den Körper relativ zur Blattfeder und so, dass die eingestellte Magnetanpresskraft in der Bremszone wie gewünscht zur Wirkung kommt. Außerdem kann die Führung einen leichten Austausch des zweiten Bremselements zulassen.

Bei einer zweckmäßigen Ausführungsform ist die Blattfeder (erstes Bremselement) zumindest im Bereich des stationären Anschlags breiter als der die Bremsfläche bildende Körper (zweites Bremselement). Die Blattfeder stützt sich mit den über den Körper seitlich überstehenden Randbereichen am stationären Anschlag ab.

Der abstoßende Magnetaktuator weist zweckmäßig eine Proportional-Elektromagnetspule auf, die an eine Stromsteuerung angeschlossen ist. Auf diese Weise ist es möglich, die Bremskraft der Magnetarmatur, z.B. einen Permanentmagneten, extrem rasch und feinfühlig zu verstellen, beispielsweise bei Einsatz der Fadenbremsvorrichtung zwischen einem Fadenliefergerät und einer schützen losen Webmaschine, in der relativ hohe Fadengeschwindigkeiten auftreten und eine möglichst gleichmäßige Fadenspannung erwünscht ist, die innerhalb eines Eintragvorganges gegebenenfalls mehrfach geändert werden muss. Die Magnetanpresskraft hängt direkt von der Stärke des Beaufschlagungsstroms der Spule ab.

Bei einer Ausführungsform wird eine stabile Abstützung der Blattfeder dadurch erreicht, dass beiderseits des Körpers Rippen für beide Randbereiche der Blattfeder vorgesehen sind.

Bei einer besonders zweckmäßigen Ausführungsform sind an einem gemeinsamen Träger zwei Fadenbremsvorrichtungen im Wesentlichen spiegelbildlich zueinander, vorzugsweise mit einer Versetzung in Fadenlaufrichtung, angeordnet. Diese Fadenbremsvorrichtung ist kompakt und lässt sich zum Bearbeiten zweier nahe nebeneinander laufender Fäden einsetzen. Dennoch ist jede Fadenbremsvorrichtung individuell steuerbar.

Bei einer baulich einfachen, funktionssicheren und kompakten Ausführungsform ist der die Bremsfläche bildende Körper auf einem Teller angeordnet, vorzugsweise unter Zwischenschalten eines federelastischen Gliedes, und ist der Teller über eine Verbindung mit der Magnetarmatur, vorzugsweise einem Permanentmagneten, gekoppelt. Dabei wird die Magnetarmatur zusammen mit dem Teller in einer Axialführung geführt, so dass die Magnetarmatur leichtgängig beweglich die Magnetanpresskraft überträgt und der Teller das zweite Bremselement zentriert beaufschlagt.

Die Axialführung ist bei einer bevorzugten Ausführungsform in einem Gehäuse des Magnetaktuators gehaltert.

Die den stationären Anschlag für das erste Bremselement definierenden Rippen können zweckmäßig ebenfalls am Gehäuse angeordnet sein, vorzugsweise sogar einstückig.

Die Verbindung, die die Führungsaufgabe und die Kraftübertragung übernimmt, weist einen Führungskörper auf, an dem der Teller über ein Spannelement und einen axial und radial komprimierten O-Ring gehalten ist. Der Führungskörper kann eine lange Führungsfläche zur axialen Führung bieten. Der komprimierte O-Ring zentriert und erbringt eine wünschenswerte Elastizität in der Verbindung.

Da eine solche Bremsvorrichtung zweckmäßig mit einer niedrigen Basisbremswirkung arbeitet, wenn die Spule nicht bestromt wird, ist es zweckmäßig, in Ausrichtung und in axialem Abstand von der Magnetarmatur einen stationären Hilfs-Permanentmagneten zu platzieren, der eine zur Polung der Magnetarmatur entgegengesetzte Polung aufweist, und die Magnetarmatur permanent abstoßend beaufschlagt. Anstelle eines solchen Permanentmagneten könnte alternativ auch eine leichte Feder, die einstellbar sein kann, vorgesehen sein.

Anhand der Zeichnungen werden Ausführungsformen des Erfindungsgegenstandes erläutert. Es zeigen:
- Fig. 1: schematisch eine erste Ausführungsform einer Fadenbremsvorrichtung, bei normalem Fadenlauf,
- Fig. 2: die Bremsvorrichtung von Fig. 1 bei Durchgang eines Knotens im Faden,
- Fig. 3: schematisch eine andere Ausführungsform einer Fadenbremsvorrichtung, bei normalem Fadenlauf,
- Fig. 4: die Fadenbremsvorrichtung von Fig. 3 bei Durchgang eines Knotens im Faden,
- Fig. 5: eine Perspektivdraufsicht auf eine weitere Ausführungsform einer Faden- bremsvorrichtung,
- Fig. 6: einen Axialschnitt durch einen Hauptteil der Fadenbremsvorrichtung bei- spielsweise der Fig. 1, 2 und 5, und
- Fig. 7: eine Explosionsdarstellung zu Fig. 6.

In den Fig. 1 und 2 wird eine Fadenbremsvorrichtung B schematisch in einer Stellung bei normalem Fadenlauf und in einer Stellung bei Durchlauf eines Knotens im Faden gezeigt.

Die Fadenbremsvorrichtung B weist ein erstes Bremselement E1 auf, beispielsweise eine Blattfeder L, die durch eine Feder 2 oder durch entsprechende Vorspannung mit einer Federkraft f2 gegen einen stationären Anschlag 1 angepresst wird. Die Feder 2 stützt sich z.B. an einem stationären Widerlager 3 ab. Die Federkraft f2 ist gegebenenfalls einstellbar. Das erste Bremselement E1 hat eine Masse mE1.

Ferner weist die Fadenbremsvorrichtung B ein zweites Bremselement E2 auf, das ein ebenfalls eine Bremsfläche bildender Körper F ist, beispielsweise ein Blattfederkörper F, wobei die ersten und zweiten Bremselemente E1, E2 relativ zueinander so angeordnet sind, dass ein sich in Fadenlaufrichtung eines strichpunktiert angedeuteten Fadens Y verjüngender Einlaufspalt 4 zu einer Bremszone zwischen den Bremselementen E1, E2 führt. Das zweite Bremselement E2 befindet sich auf der Seite des Anschlags 1, ist jedoch gegenüber dem stationären Anschlag 1 frei beweglich. Mit dem zweiten Bremselement E2 ist eine Magnetarmatur A verbunden, die eine Masse mA hat. Die Magnetarmatur A wird mit einer einstellbaren Magnetanpresskraft fm eines abstoßenden Magnetaktuators M beaufschlagt und gegen das erste Bremselement E1 angepresst. Der Magnetaktuator M enthält zweckmäßig eine Proportional-elektromagnetspule, die mit einer Stromsteuerung CU verbunden ist und die Magnetanpresskraft fm entsprechend der Strombeaufschlagung generiert. Die Magnetarmatur A ist z.B. ein Permanentmagnet, so dass ein abstoßender, linearer Magnetaktuator M gebildet ist.

Die Federkraft f2 für das erste Bremselement E1 ist zumindest in der Bremszone größer als die jeweils eingestellte maximale Magnetanpresskraft fm. Die Masse mE1 des ersten Bremselements E1 ist, zumindest in der Bremszone, kleiner als die Masse mA der Magnetarmatur A.

Bei normalem Fadendurchlauf (Fig. 1) wird der Faden Y in der Bremszone entsprechend der Größe der eingestellten Magnetanpresskraft fm gebremst, wobei das erste Bremselement E1 zumindest im Wesentlichen am stationären Anschlag 1 gehalten bleibt.

Tritt im Faden Y eine Verdickung oder ein Knoten K (Fig. 2) auf, dann läuft der Knoten K mit der gegebenenfalls relativ hohen Laufgeschwindigkeit des Fadens Y durch die Fadenbremsvonichtung B durch. Der Knoten K erzeugt dabei einen Energieimpakt, der die beiden Bremselemente E1, E2 voneinander wegzubewegen versucht. Da die Masse mA der Magnetarmatur A, die mit der eingestellten Magnetanpresskraft fm über das zweite Bremselement E2 in der Fadenbremszone am ersten Bremselement E1 wirkt und eine bestimmte Trägheit hat, wegen der die Masse mA durch den Energieimpakt nicht nennenswert in Fig. 2 nach links verlagert werden kann, gibt das erste Bremselement E1 mit seiner gegenüber der Masse mA gegebenenfalls deutlich kleineren Masse mE1 unter dem Energieimpakt und gegen die Federkraft f2 nach, weil der Energieimpakt eine in Fig. 2 nach rechts gerichtete Kraft fK erzeugt. Beim Durchgang des Knotens K wirkt jedoch weiterhin die eingestellte Magnetanpresskraft fm und auch die Federkraft f2, so dass sich der Bremseffekt nicht spürbar verändert. Sobald der Knoten K passiert hat, kehrt die geringe Masse mE1 des ersten Bremselements E1 unter der Federkraft F2 sofort und ohne Einschwingen wieder in die Position von Fig. 1 zurück.

Die in den Fig. 3 und 4 gezeigte Ausführungsform der Fadenbremsvorrichtung B unterscheidet sich von der der Fig. 1 und 2 dadurch, dass die Federkraft f2 z.B. von einer Federanordnung 2' zwischen der Magnetarmatur A und dem zweiten Bremselement E2 erzeugt wird, das eine Masse mE2 hat, die deutlich geringer ist als die Masse mA der Magnetarmatur A. Die Federkraft f2 ist größer als die jeweils eingestellte maximale Magnetanpresskraft fm. Das zweite Bremselement E2 ist entweder an dem stationären Anschlag 1 gebildet oder als Körper F dort angeordnet, der sich auf der dem zweiten Bremselement E2 abgewandten Seite der Bremszone befindet. Bei normalem Fadenlauf (kein Knoten oder keine Verdickung, Fig. 3) wird das zweite Bremselement E2 gegen das erste Bremselement E1 mit der eingestellten Magnetanpresskraft fm angepresst. Die Federanordnung 2' ist dabei nicht spürbar komprimiert, da die Federkraft f2 größer ist als die jeweils eingestellte maximale Magnetanpresskraft fm. Es liegt eine von der Bestromung der Magnetspule abhängige Bremswirkung vor.

Sobald ein Knoten K im Faden Y auftritt (Fig. 4), wird die Masse mE2 des zweiten Bremselements E2 relativ zu der aufgrund der Trägheit im Wesentlichen bewegungslos verharrenden Masse mA der Magnetarmatur und gegen die Federkraft f2 durch die aus dem Energieimpakt entstehende Kraft fK nach links verlagert, um den Knoten K durchgehen zu lassen. Dabei wirkt die Magnetanpresskraft fm unverändert, und auch dank der Kompression der Federanordnung 2' eine sogar geringfügig höhere Federkraft f2, so dass sich die eingestellte Bremswirkung trotz des Knotens K nicht nennenswert verändert. Sobald der Knoten K passiert hat kehrt das zweite Bremselement E2 unmittelbar wieder in die Position gemäß Fig. 3 zurück, und zwar unter den Kräften fm und f2. Dabei tritt kein Einschwingverhalten auf, da das untere Ende des Blattfederkörpers F (zweites Bremselement E2) schon zurückgestellt wird, während der Knoten auf dem Weg aus der Fadenbremsvorrichtung ist.

Fig. 5 zeigt eine konkrete Ausführungsform einer Fadenbremsvorrichtung B, in der zwei Fadenbremsvorrichtungen etwa der in den Fig. 1 und 2 gezeigten Art gemeinsam auf einem Träger 5 angeordnet sind. An dem Träger 5 sind Fadenösen 6 vorgesehen, die die Fadenlaufwege durch die beiden Fadenbremsvorrichtungen grundsätzlich festlegen. Jede Fadenbremsvorrichtung könnte auch in Einzelanordnung auf einem Träger 5 angeordnet sein.

Jedes erste Bremselement E1 ist eine Blattfeder L mit der Form eines J, wobei das freie Ende 10 des J frei auskragt, und der J-Haken an einem am Träger 5 angeordneten Widerlager 8 so verankert ist, dass in der jeweiligen Bremszone das erste Bremselement E1 mit der Federkraft f2 an den stationären Anschlag 1 angepresst wird. Die Federkraft f2 lässt sich beispielsweise durch Verdrehen des Widerlagers 8 einstellen.

Jeder Magnetaktuator M ist in einem Gehäuse 7 enthalten, an dem der stationäre Anschlag 1 in Form zweier Rippen R angeformt ist. Das zweite Bremselement E2 ist hier ein U-förmiger Körper F, z.B. aus einer Blattfeder oder gegebenenfalls aus starrem Material, der schmaler ist als die Blattfeder L, so dass die Blattfeder L mit ihren seitlichen Randbereichen auf den Rippen R aufliegt.

Für das zweite Bremselement E2 ist eine Bewegungsführung 11, 12 am Magnetgehäuse 7 vorgesehen, beispielsweise in Form von Längsschlitzen 12 in den Schenkeln des U's, in die Stifte 11 eingreifen. Diese Längsführung ermöglicht die Beweglichkeit des zweiten Bremselementes bei Variationen der Magnetanpresskraft und/oder bei der Bremsoperation.

Fig. 6 ist ein Achsschnitt durch Hauptkomponenten der Fadenbremsvorrichtung B etwa der Fig. 5 und der Fig. 1 und 2, während Fig. 7 eine zugehörige Explosionsdarstellung ist. Der Magnetaktuator M ist mit der Spule in dem Gehäuse 7 untergebracht und definiert einen Innenkanal, in welchem die Magnetarmatur A (ein Permanentmagnet) linear beweglich und durch die abstoßende Magnetkraft fm in Fig. 6 nach rechts beaufschlagbar ist. Als Option kann im Gehäuse 7 ferner ein stationärer Hilfs-Permanentmagnet PM platziert sein, der auf die Magnetarmatur A axial ausgerichtet und von dieser axial beabstandet ist. Der Hilfs-Permanentmagnet PM erzeugt eine schwache Magnetanpresskraft für das zweite Bremselement E2, um eine Basisbremswirkung zu erzeugen, selbst wenn die Spule nicht strombeaufschlagt ist.

Der stationäre Anschlag 1 wird von den am Magnetgehäuse 7 einstückig angeformten Rippen R definiert, die das zweite Bremselement E2, d.h. den Blattfederkörper F, berührungsfrei zwischen sich aufnehmen.

Der die Bremsfläche bildende Körper F, hier beispielsweise aus einem Federblech gebogen, liegt auf einem Teller 13 auf, wobei gegebenenfalls ein federelastisches Glied 14 zwischengeschaltet ist, das in einer Vertiefung des Tellers 13 positioniert ist, derart, dass die Hinterseite des Körpers F den Teller 13 gegebenenfalls gar nicht kontaktiert. Der Teller 13 ist mit der Magnetarmatur A über eine Verbindung 15 gekoppelt, die Spannelemente 17, 17a und einen Führungskörper 16 aufweist. Zwischen dem Führungskörper 16 und dem Teller 13 ist ein unter der Wirkung des Spannelementes 17a axial und radial komprimierter O-Ring 18 vorgesehen, um eine gewisse Elastizität in die Verbindung 15 zu integrieren und den Teller 13 sauber und etwas nachgiebig zu zentrieren. Der Führungskörper 16 wird in einer Axialführung 19 axial geführt, derart, dass der Führungskörper 16 sowohl die Magnetarmatur A als auch den Teller 13 in axialer Richtung führt. Die Axialführung 19 könnte eine Kunststoffhülse sein, die im Gehäuse 7 festgelegt ist. Der Körper F ist z.B. aus einem dünnen Federstahlstreifen viereckiger Form durch Biegen U-förmig ausgebildet, wobei er an seiner Bremsseite einen viereckigen ebenen Bremsbereich, daran anschließend leicht zurückweichende Flächen, und runde Endbereiche zu den die Schlitze 12 enthaltenden U-Schenkeln aufweist (Fig. 7).

Der Teller 13 (und/oder der Führungskörper 16) deformiert den O-Ring 18 mit einer konischen oder gerundeten Fase 13a und liegt dem Führungskörper 16 mit einem axialen Abstand gegenüber, so dass hier eine saubere Zentrierung des Tellers 13 entsteht, und dennoch eine gewisse Beweglichkeit des Tellers 13 relativ zum Führungskörper 16 möglich ist.

Anstelle des Hilfs-Permanentmagneten PM könnte auch eine schwache, die grundsätzliche Bremswirkung einstellende Feder im Gehäuse 7 angeordnet sein.

## Patentansprüche

1. Fadenbremsvorrichtung (B), mit ersten und zweiten, eine Fadenbremszone definierenden Bremselementen (E1, E2), von denen das erste Bremselement mit einem stationären Anschlag (1) zusammenwirkt, und das zweite Bremselement (E2) mittels einer mit dem zweiten Bremselement (E2) verbunden Magnetarmatur (A) und einem abstoßenden Magnetaktuator (M) mit einstellbarer Anpresskraft (fm) gegen das erste Bremselement (E1) anpressbar ist, **dadurch gekennzeichnet, dass** der stationäre Anschlag (1) an der dem ersten Bremselement (E1) gegenüberliegenden Seite der Fadenbremszone angeordnet ist, dass das erste Bremselement (E1) in Richtung zum zweiten Bremselement (E2) gegen den stationären Anschlag (1) durch eine Federkraft (f2) belastet ist, die in der Bremszone größer ist als die jeweils eingestellte maximale Magnetanpresskraft (fm), und dass die Masse (mE1) des ersten Bremselements (E1) kleiner ist als die Masse (mA) der Magnetarmatur (A).

2. Fadenbremsvorrichtung (B) mit ersten und zweiten, eine Fadenbremszone definierenden Bremselementen (E1, E2), von denen das erste Bremselement (E1) mit einem stationären Anschlag (1) zusammenwirkt, und das zweite Bremselement (E2) mittels einer mit dem zweiten Bremselement (E2) verbundenen Magnetarmatur (A) und einem abstoßenden Magnetaktuator (M) mit einstellbarer Anpresskraft (fm) gegen das erste Bremselement (E1) anpressbar ist, wobei der stationäre Anschlag an der dem zweiten Bremselement (E2) gegenüberliegenden Seite der Fadenbremszone angeordnet ist, und das erste Bremselement (E1) aufweist, und zwischen der Magnetarmatur (A) und dem relativ zur Magnetarmatur (A) beweglich angeordneten zweiten Bremselement (E2) eine Federanordnung (2') vorgesehen ist, und dass das zweite Bremselement (E2) in Richtung zum stationären Anschlag (1) und gegen das erste Bremselement (E1) durch eine Federkraft (f2) der Federanordnung (2') belastet ist, **dadurch gekennzeichnet, dass** die Masse (mE2) des zweiten Bremselementes (E2) kleiner ist als die Masse (mA) der Magnetarmatur (A), dass die Federkraft (f2) in der Fadenbremszone größer ist als die jeweils eingestellte maximale Magnetanpresskraft (fm), und dass die Masse (mE2) des zweiten Bremselementes (E2) bei Durchgang eines Knotens (K) im Faden (Y) durch die Fadenbremszone gegen die Federkraft (f2) relativ zu der aufgrund der Trägheit im Wesentlichen bewegungslos verharrenden Masse (mA) der Magnetarmatur (A) in Richtung von dem ersten Bremselement (E1) weg verlagert wird.

3. Fadenbremsvorrichtung nach Anspruch 1, **dadurch gekennzeichnet, dass** das erste Bremselement (E1) eine Blattfeder (L) ist.

4. Fadenbremsvorrichtung nach Anspruch 3, **dadurch gekennzeichnet, dass** die Blattfeder (L) J-förmig ausgebildet und mit einem frei auskragenden Ende (10) mit dem J-Haken (9) an einem, vorzugsweise drehverstellbaren, Widerlager (8) verankert ist.

5. Fadenbremsvorrichtung nach Anspruch 1 oder 2, **dadurch gekennzeichnet, dass** das zweite Bremselement (E2) ein vorzugsweise annähernd U-förmiger, eine Bremsfläche bildender Körper (F) ist, vorzugsweise ein U-förmig gebogener Federstahlstreifen, der in einer Führung (11, 12) zumindest in etwa in Richtung der einstellbaren Magnetanpresskraft (fm) beweglich gehaltert ist.

6. Fadenbremsvorrichtung nach Anspruch 3 oder 4, **dadurch gekennzeichnet, dass** die Blattfeder (L) zumindest im Bereich des stationären Anschlags (1) breiter ist als der Körper (F).

7. Fadenbremsvorrichtung nach Anspruch 1 oder 2, **dadurch gekennzeichnet, dass** der abstoßende Magnetaktuator (M) eine Proportional-Elektromagnetspule aufweist, die an eine Stromsteuerung (CU) angeschlossen ist.

8. Fadenbremsvorrichtung nach Anspruch 3 und 4, **dadurch gekennzeichnet, dass** der stationäre Anschlag (1) beiderseits des Körpers (F) angeordnete Rippen (R) für beide Randbereiche der Blattfeder (L) aufweist.

9. Fadenbremsvorrichtung nach Anspruch 1 oder 2, **dadurch gekennzeichnet, dass** an einem gemeinsamen Träger (5) zwei Fadenbremsvorrichtungen (B) im Wesentlichen spiegelbildlich zueinander, vorzugsweise mit einer Versetzung in Fadenlaufrichtung, angeordnet sind.

10. Fadenbremsvorrichtung nach Anspruch 3 oder 4, **dadurch gekennzeichnet, dass** der Körper (F) auf einem Teller (13) aufliegt, vorzugsweise unter Zwischenschaltung eines federelastischen Gliedes (14), dass der Teller (13) über eine Verbindung (15) mit der Magnetarmatur (A), vorzugsweise einem Permanentmagneten, gekoppelt ist, und dass die Magnetarmatur (A) und der Teller (13) in einer Axialführung (19) geführt sind.

11. Fadenbremsvorrichtung nach Anspruch 10, **dadurch gekennzeichnet, dass** die Axialführung (19) in einem Gehäuse (7) des Magnetaktuators (M) festgelegt ist.

12. Fadenbremsvonichtung nach Anspruch 8, **dadurch gekennzeichnet, dass** die Rippen (R) am Gehäuse (7), vorzugsweise einstückig, angeordnet sind.

13. Fadenbremsvorrichtung nach Anspruch 10, **dadurch gekennzeichnet, dass** die Verbindung (15) einen Führungskörper (16) aufweist, an dem der Teller (13) über ein Spannelement (17a) und einen axial und radial komprimierten O-Ring (18) abgestützt und, vorzugsweise nachgiebig, zentriert ist.

14. Fadenbremsvorrichtung nach Anspruch 13, **dadurch gekennzeichnet, dass** zwischen dem Teller (13) und dem Führungskörper (16) ein Axialspiel vorliegt, und dass der Teller (13) und/oder der Führungskörper (16) eine konische oder gerundete Fase (13a) aufweist, die über das Spannelement (17a) den dazwischen positionierten O-Ring (18) komprimiert.

15. Fadenbremsvorrichtung nach Anspruch 11, **dadurch gekennzeichnet, dass** im Gehäuse (7) in Ausrichtung auf die und in axialem Abstand von der Magnetarmatur (A) ein Hilfs-Permanentmagnet (PM) positioniert ist, der eine umgekehrte Polung aufweist, wie der Permanentmagnet der Magnetarmatur (A).

## Claims

1. Thread tensioner (B), comprising first and second tensioning elements (E1, E2) defining a thread tensioning zone, of which tensioning elements the first tensioning element (E1) is co-acting with a stationary stop (1), and the second tensioning element (E2) is pressed against the first tensioning element (E1) with an adjustable magnet pressing force (fm) by a magnet armature (A) connected to the second tensioning element (E2) and by a repelling magnet actuator (M), **characterised in that** the stationary stop (1) is provided at the side of the thread tensioning zone remote from the first tensioning element (E1), that the first tensioning element (E1) is loaded by a spring force (f2) in the direction towards the second tension element (E2) and against the stationary stop (1), that the spring force (f2) is larger in the tensioning zone than the respective adjusted maximum magnet pressing force (fm), and that the mass (mE1) of the first tensioning element (E1) is smaller than the mass (mA) of the magnet armature (A).

2. Thread tensioner (B), comprising first and second tensioning elements (E1, E2) defining a thread tensioning zone, of which tensioning elements the first tensioning element (E1) is co-acting with a stationary stop (1) and the second tensioning element (E2) is pressed with adjustable magnet pressing force (fm) against the first tensioning element (E1) by a magnet armature (A) connected to the second tensioning element (E2) and by a repelling magnet actuator (M), the stationary stop(1) being provided at the side of the thread tensioning zone remote from the second tensioning element (E2) and comprising the first tensioning element (E1), and a spring assembly (2') being provided between the magnet armature (A) and the second tensioning element (DE2) which is movable relative to the magnet armature (A) counter to a spring force (f2) of the spring assembly (2'), **characterised in that** the mass (mE2) of the second tensioning element (E2) is smaller than the mass (mA) of the magnet armature (A), that in the thread tensioning zone the spring force (f2) is larger than the respective adjusted maximum magnet pressing force (fm), and that in case of a passage of a knot (K) in the thread (Y) through the thread tensioning zone the mass (mE2) of the second tensioning element (E2) is dislocated in a direction away from the first tensioning element (E1) counter to the spring force (f2) and relative to the mass (mA) of the magnet armature (A) which remains substantially motionless contingent by inertia.

3. Thread tensioner according to claim 1, **characterised in that** the first tensioning element (E1) is a leaf spring (L).

4. Thread tensioner according to claim 3, **characterised in that** the leaf spring (L) has the shape of a J with a freely cantilevering end (10) and a J-hook (9) which is anchored to a, preferably rotatably adjustable, support.

5. Thread tensioner according to claim 1 or claim 2, **characterised in that** the second tensioning element (E2) is a, preferably substantially U-shaped, body (F) forming a tensioning surface, preferably a U-shaped bent spring strip, and that the body (F) is movably held in a guidance (11, 12) such that it is movable at least substantially in the direction of the adjustable magnet pressing force (fm).

6. Thread tensioner according to claim 3 or claim 4, **characterised in that** the leaf spring (L) at least in the region of the stationary stop (1) is broader than the body (F).

7. Thread tensioner according to claim 1 or claim 2, **characterised in that** the repelling magnet actuator (M) comprises a proportional electromagnet coil connected to a current control (CU).

8. Thread tensioner according to claim 3 and claim 4, **characterised in that** the stationary stop comprises ribs (R) for both edge regions of the leaf spring (L), the ribs (R) being provided at both sides of the body (F).

9. Thread tensioner according to claim 1 or claim 2, **characterised in that** two thread tensioners (B) are provided substantially mirror reversed fashion at a common carrier (5), preferably with an offset in thread running direction between the two thread tensions (B).

10. Thread tensioner according to claim 3 or claim 4, **characterised in that** the body (F) is resting on a disc (13), preferably with a spring elastic member (14) between the body (F) and the disc (13), that the disc (13) is coupled via a connection (15) with the magnet armature (A), which, preferably, is a permanent magnet, and that the magnet armature (A) and the disc (13) are guided in an axial guidance (19).

11. Thread tensioner according to claim 10, **characterised in that** the axial guidance (19) is secured in a housing (7) of the magnet actuator (M).

12. Thread tensioner according to claim 8, **characterised in that** the ribs (R) are, preferably unitarily, provided at the housing (7).

13. Thread tensioner according to claim 10, **characterised in that** the connection (15) comprises a guiding body (16), and that the disc (13) is supported, and centred, preferably yieldably, at the guiding body (16) via a fastening element (17a) and an axially and radially compressed O-ring (18).

14. Thread tensioner according to claim 13, **characterised in that** an axial clearance is formed between the disc (13) and the guiding body (16), and that the disc (13) and/or the guiding body (16) is provided with a conical or rounded chamfer (13a) compressing the O-ring (18) positioned in-between via the fastening element (17a).

15. Thread tensioner according to claim 11,**characterised in that** an auxiliary permanent magnet (PM) is arranged in the housing (7) in alignment with and in axial distance from the magnet armature (A), and that the auxiliary permanent magnet (M) has a polarisation which is opposite to the polarisation of the permanent magnet armature (A).

## Revendications

1. Dispositif tendeur de fil (B), comportant un premier et un deuxième éléments tendeurs (E1, E2) définissant une zone de tension de fil, parmi lesquels le premier élément tendeur coopère avec une butée stationnaire (1), et le deuxième élément tendeur (E2) peut être appuyé contre le premier élément tendeur (E1) au moyen d'une ferrure magnétique (A) reliée au deuxième élément tendeur (E2) et d'un actionneur magnétique de refoulement (M) à force de pression magnétique (fm) réglable, **caractérisé en ce que** la butée stationnaire (1) est disposée sur la face de la zone de tension de fil opposée au premier élément tendeur (E1), **en ce que** le premier élément tendeur (E1) est soumis en direction du deuxième élément tendeur (E2) contre la butée stationnaire (1) à une force de ressort (f2), qui est supérieure dans la zone de tension de fil à la force de pression magnétique (M) maximale réglée à chaque fois, et **en ce que** la masse (mE1) du premier élément tendeur (E1) est inférieure à la masse (mA) de la ferrure magnétique (A).

2. Dispositif tendeur de fil (B) comportant un premier et un deuxième éléments tendeurs (E1, E2) définissant une zone de tension de fil, parmi lesquels le premier élément tendeur coopère avec une butée stationnaire (1), et le deuxième élément tendeur (E2) peut être appuyé contre le premier élément tendeur (E1) au moyen d'une ferrure magnétique (A) reliée au deuxième élément tendeur (E2) et d'un actionneur magnétique de refoulement (M) à force de pression magnétique (fm) réglable, dans lequel la butée stationnaire est disposée sur la face de la zone de tension de fil opposée au deuxième élément tendeur (E2), et présente le premier élément tendeur (E1), et un dispositif à ressort (2') est prévu entre la ferrure magnétique (A) et le deuxième élément tendeur (E2) disposé de manière mobile par rapport à la ferrure magnétique (A), et le deuxième élément tendeur (E2) est soumis en direction de la butée stationnaire (1) et contre le premier élément tendeur (E2) à une force de ressort (f2) du dispositif à ressort (2'), **caractérisé en ce que** la masse (mE2) du deuxième élément tendeur (E2) est inférieure à la masse (mA) de la ferrure magnétique (A), **en ce que** la force de ressort (f2) dans la zone de tension de fil est supérieure à la force de pression magnétique (fm) maximale réglée à chaque fois, et **en ce que** la masse (mE2) du deuxième élément tendeur (E2) est décalée lors du passage d'un noeud (K) dans le fil (Y) via la zone de tension de fil contre la force de ressort (f2) par rapport à la masse (mA) de la ferrure magnétique (A) restant immobile essentiellement en raison de l'inertie en direction du premier élément tendeur (E1).

3. Dispositif tendeur de fil selon la revendication 1, **caractérisé en ce que** le premier élément tendeur (E1) est un ressort à lames (L).

4. Dispositif tendeur de fil selon la revendication 3, **caractérisé en ce que** le ressort à lames (L) est configuré en forme de J et est ancré avec une extrémité en saillie libre (10) avec le crochet en J (9) à un appui (8) de préférence réglable en rotation.

5. Dispositif tendeur de fil selon la revendication 1 ou 2, **caractérisé en ce que** le deuxième élément tendeur (E2) est un corps (F) formant une surface de tension de préférence approximativement en forme de U, de préférence une bande en acier ressort courbée en forme de U, qui est maintenue mobile dans un guide (11, 12) au moins approximativement en direction de la force de pression magnétique (fm) réglable.

6. Dispositif tendeur de fil selon la revendication 3 ou 4, **caractérisé en ce que** le ressort à lames (L) est plus large que le corps (F) au moins dans la zone de la butée stationnaire (1).

7. Dispositif tendeur de fil selon la revendication 1 ou 2, **caractérisé en ce que** l'actionneur magnétique de refoulement (M) présente une bobine électromagnétique proportionnelle, qui est raccordée à une commande de courant (CU).

8. Dispositif tendeur de fil selon la revendication 3 ou 4, **caractérisé en ce que** la butée stationnaire (1) présente des nervures (R) agencées des deux côtés du corps (F) pour les deux zones de bord du ressort à lames (L).

9. Dispositif tendeur de fil selon la revendication 1 ou 2, **caractérisé en ce que** sur un support commun (5) deux dispositifs tendeurs de fil (B) sont disposés essentiellement de manière inversée l'un par rapport à l'autre, de préférence avec un décalage dans la direction d'avancée du fil.

10. Dispositif tendeur de fil selon la revendication 3 ou 4, **caractérisé en ce que** le corps (F) repose sur un plateau (13), de préférence avec entre eux un élément à élasticité de ressort (14), **en ce que** le plateau (13) est couplé par l'intermédiaire d'un raccord (15) à la ferrure magnétique (A), de préférence un aimant permanent, et **en ce que** la ferrure magnétique (A) et le plateau (13) sont guidés dans un guide axial (19).

11. Dispositif tendeur de fil selon la revendication 10, **caractérisé en ce que** le guide axial (19) est situé dans un logement (7) de l'actionneur magnétique (M).

12. Dispositif tendeur de fil selon la revendication 8, **caractérisé en ce que** les nervures (R) sont disposées sur le logement (7), de préférence d'un seul tenant.

13. Dispositif tendeur de fil selon la revendication 10, **caractérisé en ce que** le raccord (15) présente un corps de guidage (16), sur lequel le plateau (13) est supporté et centré, de préférence de manière souple, via un élément de serrage (17a) et un joint torique (18) comprimé axialement et radialement.

14. Dispositif tendeur de fil selon la revendication 13, **caractérisé en ce qu'**il existe un jeu axial entre le plateau (13) et le corps de guidage (16), et **en ce que** le plateau (13) et/ou le corps de guidage (16) présentent un chanfrein conique ou arrondi (13a), qui comprime le joint torique (18) positionné entre les deux via l'élément de serrage (17a).

15. Dispositif tendeur de fil selon la revendication 11, **caractérisé en ce qu'**un aimant permanent auxiliaire (PM) est positionné dans le logement (7) orienté vers et à une distance axiale de la ferrure magnétique (A), lequel aimant permanent auxiliaire présente une polarité inverse, comme l'aimant permanent de la ferrure magnétique (A).
